# EUROPÄISCHE PATENTSCHRIFT

(11) **EP 2 711 303 B1**
(45) Veröffentlichungstag und Bekanntmachung des Hinweises auf die Patenterteilung: **06.04.2016**
(21) Anmeldenummer: 13176246.0
(22) Anmeldetag: 12.07.2013
(51) Int. Cl.: B65C 9/18

(54) **Etikettieraggregat zum Etikettieren von Behältnissen mit Etiketten**
Labelling device for putting labels on containers
Module d'étiquetage pour l'étiquetage de récipients avec des étiquettes

(30) Priorität: 19.09.2012 DE 102012216771
(43) Veröffentlichungstag der Anmeldung: 26.03.2014
(73) Patentinhaber: Krones AG, 93073 Neutraubling (DE)
(72) Erfinder: Mayer, Josef, 93073 Neutraubling (DE); Weilhammer, Günter, 93073 Neutraubling (DE)
(74) Vertreter: Grünecker Patent- und Rechtsanwälte PartG mbB

(56) Entgegenhaltungen:
- EP-A2- 0 078 076
- WO-A2-01/66450
- DE-A1-102009 010 851
- DE-U- 6 606 707
- GB-A- 837 739
- GB-A- 2 189 217
- US-A- 3 140 214
- US-A- 4 589 943

## Beschreibung

Die Erfindung betrifft ein Etikettieraggregat gemäß dem Oberbegriff des Anspruchs 1 und wie aus der US 3,140,214 bekannt, und ein Verfahren zum Etikettieren von Behältnissen mit Etiketten.

Aus der DE 20 2005 002 793 U1 ist eine Rundum-Etikettiervorrichtung bekannt. Ein Etikettenband wird auf eine Vakuumwalze geführt, auf der ein Abschneiden der Einzeletiketten vom Band erfolgt. Die Einzeletiketten werden an einen Greifzylinder übergeben, der sie an einer Beleimungsstation vorbeiführt. Anschließend wird ein beleimtes Einzeletikett auf den Umfang eines Gegenstands vollständig aufgewickelt. Das Etikettenende überlappt den Etikettenanfang und wird mit diesem verklebt.

Die Vakuumwalze und der Greifzylinder können mit unterschiedlichen Geschwindigkeiten rotieren, wobei der Greifzylinder in diesem Fall schneller rotieren muss als die Vakuumwalze, um einen Etikettenstau zu vermeiden. Wird eine solche Etikettiervorrichtung für beleimte Etikettenbänder verwendet, muss die beleimte Seite der Etiketten zum Verkleben auf dem Gegenstand von der Oberfläche des Greifzylinders abgewandt sein, und ist somit der Oberfläche der Vakuumwalze zugewandt. Aufgrund der Geschwindigkeitsdifferenz tritt beim Übergeben der Etiketten auf den Greifzylinder Leimabtrag von den Etiketten auf die Vakuumwalze auf. Ein Grund dafür ist die mechanische Belastung, besonders die Reibung zwischen der beleimten Seite der Etiketten und der Oberfläche der Vakuumwalze, die durch das Ziehen an den Etiketten beim Übergeben auftritt.

Daher ist es eine Aufgabe der Erfindung, ein Etikettieraggregat und ein Verfahren zum Etikettieren von Behältnissen mit Etiketten bereit zu stellen, das ermöglicht bei Betreiben der Vakuumwalze und des Greifzylinders mit unterschiedlichen Geschwindigkeiten den Leimabtrag zu reduzieren. Diese Aufgabe wird durch den Gegenstand der Patentansprüche 1 und 7 gelöst.

Das erfindungsgemäße Etikettieraggregat zum Etikettieren von Behältnissen mit Etiketten umfasst eine Etikettenband-Fördereinheit zum Fördern eines Etikettenbands, eine Schneideinrichtung zum Schneiden des Etikettenbands zum Erhalten einzelner Etiketten, einen rotierbaren Etikettentransferzylinder und einen rotierbaren Applikationszylinder zum Applizieren der Etiketten auf die Behältnisse, wobei der Etikettentransferzylinder in Förderrichtung der Etiketten nach der Schneideinrichtung und vor dem Applikationszylinder angeordnet ist.

Aufgrund des rotierbaren Etikettentransferzylinders, der in Förderrichtung nach der Schneideinrichtung und vor dem Applikationszylinder angeordnet ist, kann der Leimabtrag, insbesondere auf einem Element der Schneideinrichtung, reduziert werden. Die Etiketten werden nicht direkt von der Schneideinrichtung an den Applikationszylinder übergeben, sondern zunächst an den Etikettentransferzylinder und anschließend an den Applikationszylinder. Dadurch wird beim Vorliegen einer Geschwindigkeitsdifferenz zwischen einer Fördergeschwindigkeit der Etiketten in der Schneideinrichtung und einer Tangentialgeschwindigkeit des Applikationszylinders die mechanische Belastung umverteilt und somit der Leimabtrag verringert. Dies gilt insbesondere für Stellen, an denen die beleimte Seite der Etiketten der Oberfläche eines Förderelements oder Führungselements, beispielsweise in der Schneideinrichtung, zugewandt ist.

Die Förderrichtung ist die Richtung, in der das Etikettenband bzw. die Etiketten durch das Etikettieraggregät gefördert werden. Der Applikationszylinder liegt in Förderrichtung nach der Schneideinrichtung, insbesondere am Ende des Etikettieraggregats. Die Förderrichtung entspricht also der Richtung, in der das Etikettenband bzw. die Etiketten zum Applikationszylinder hin gefördert werden.

Die Behältnisse können beispielsweise Flaschen, Dosen oder Verpackungen sein. Ein Zylinder kann auch als Walze oder Rolle bezeichnet werden.

Das Etikettenband ist vorbeleimt. Vorbeleimt bedeutet hierbei, dass das Etikettenband vor seiner Verwendung im Etikettieraggregat beleimt worden ist. Der Begriff Leim umfasst alle geeigneten Klebemittel, beispielsweise Schmelzklebstoffe oder wasser- oder lösemittelhaltige Klebstoffe. Alternativ kann das Etikettenband unbeleimt sein. Das Etikettenband bzw. die Etiketten können im Etikettieraggregat, insbesondere vor oder nach der Schneideinrichtung beleimt werden. Das Etikettenband kann teilweise, beispielsweise in Form von (Klebe-)Streifen, oder vollständig beleimt sein. Das Etikettenband kann auf genau einer Seite vorbeleimt bzw. beleimt sein. Die Etiketten können Rundumetiketten sein.

Die Schneideinrichtung kann derart ausgelegt sein, dass sie das Etikettenband schneidet, so dass einzelne Etiketten erhalten werden. Die Etiketten werden also in der Schneideinrichtung vereinzelt. Die Schneideinrichtung umfasst ein Schneidelement und einen rotierbaren Gegendruckzylinder. Das Schneidelement kann beispielsweise ein Messer sein. Das Schneidelement kann rotierbar sein, beispielsweise in Form eines Schneidzylinders. Dieses kann mit der gleichen Tangentialgeschwindigkeit wie der Gegendruckzylinder betreibbar sein.

Der Etikettentransferzylinder kann in Förderrichtung der Etikettentransferzylinder unmittelbar nach der Schneideinrichtung und/oder unmittelbar vor dem Applikationszylinder angeordnet sein. Wenn der Etikettentransferzylinder unmittelbar nach der Schneideinrichtung angeordnet ist, ist zwischen der Schneideinrichtung und Etikettentransferzylinder kein weiteres Förderelement oder Führungselement, insbesondere kein weiterer Zylinder, angeordnet. Wenn der Etikettentransferzylinder unmittelbar vor dem Applikationszylinder angeordnet ist, ist zwischen dem Etikettentransferzylinder und dem Applikationszylinder kein weiteres Förderelement oder Führungselement, insbesondere kein weiterer Zylinder, angeordnet. Wenn der Etikettentransferzylinder unmittelbar nach der Schneideinrichtung und unmittelbar vor dem Applikationszylinder angeordnet ist, ist zwischen dem Gegendruckzylinder und dem Applikationszylinder kein weiteres Förderelement oder Führungselement, insbesondere kein weiterer Zylinder, angeordnet.

Wenn die Schneideinrichtung einen Gegendruckzylinder umfasst, kann der Etikettentransferzylinder unmittelbar nach dem Gegendruckzylinder angeordnet sein. Wenn die Schneideinrichtung ein rotierendes Schneidelement umfasst, kann der Etikettentransferzylinder unmittelbar nach dem rotierenden Schneidelement angeordnet sein.

Grundsätzlich kann das Etikettieraggregat einen oder mehrere Etikettentransferzylinder umfassen, die in Förderrichtung der Etiketten nach der Schneideinrichtung und vor dem Applikationszylinder angeordnet sind; im einfachsten Fall umfasst das Etikettieraggregat genau einen solchen Etikettentransferzylinder. Grundsätzlich kann das Etikettieraggregat auch eine andere gerade oder ungerade Anzahl von Etikettentransferzylindern umfassen. Die Schneideinrichtung kann einen Gegendruckzylinder umfassen und das Etikettieraggregat kann eine ungerade Anzahl, insbesondere genau einen, Etikettentransferzylinder umfassen. In diesem Fall ist die beleimte Seite von der Oberfläche des Gegendruckzylinders und des Applikationszylinders abgewandt und der Oberfläche des Etikettentransferzylinders zugewandt. Dabei wird durch den Etikettentransferzylinder ein Leimabtrag auf den Gegendruckzylinder verhindert.

Die Fördergeschwindigkeit der Etiketten in der Schneideinrichtung ist kleiner als eine Tangentialgeschwindigkeit des Applikationszylinders. Die Fördergeschwindigkeit der Etiketten in der Schneideinrichtung kann beispielsweise eine Tangentialgeschwindigkeit eines Gegendruckzylinders oder eines rotierenden Schneidelements der Schneideinrichtung sein.

Das Etikettieraggregat umfasst einen ersten Antrieb zum Betreiben des Etikettentransferzylinders mit einer ersten Tangentialgeschwindigkeit und einen zweiten Antrieb zum Betreiben des Applikationszylinders mit einer zweiten Tangentialgeschwindigkeit, wobei der erste und der zweite Antrieb derart ausgebildet ist, dass die erste Tangentialgeschwindigkeit größer ist als eine Fördergeschwindigkeit der Etiketten in der Schneideinrichtung und kleiner der zweiten Tangentialgeschwindigkeit.

Der Einsatz eines Etikettentransferzylinders ermöglicht es somit, die Geschwindigkeitsdifferenz zwischen der Schneideinrichtung und dem Applikationszylinder sukzessive zu erhöhen. Durch geeignete Wahl der Tangentialgeschwindigkeiten lässt sich der Leimabtrag reduzieren. Je kleiner die Geschwindigkeitsdifferenz zwischen einem unmittelbar vor dem Applikationszylinder angeordneten Etikettentransferzylinder und dem Applikationszylinder, desto weniger Leimabtrag findet bei einem Übergabeschritt zwischen diesen Zylindern statt.

Bei mehreren Etikettentransferzylindern kann die erste Tangentialgeschwindigkeit insbesondere der Tangentialgeschwindigkeit des Etikettentransferzylinders entsprechen, der in Förderrichtung unmittelbar vor dem Applikationszylinder angeordnet ist. Bei mehreren Etikettentransferzylindern kann jeder Etikettentransferzylinder je einen Antrieb haben. Die Antriebe können derart ausgebildet sein, dass die Tangentialgeschwindigkeit jedes Etikettentransferzylinders größer ist als eine Fördergeschwindigkeit der Etiketten im Schneidelement und kleiner der zweiten Tangentialgeschwindigkeit. Außerdem können die Antriebe derart ausgebildet sein, dass die Tangentialgeschwindigkeit jedes Etikettentransferzylinders größer oder gleich der Tangentialgeschwindigkeit des oder der unmittelbar vorher angeordneten Etikettentransferzylinder ist.

Der Etikettentransferzylinder und der Applikationszylinder können mit genau einem gemeinsamen Antrieb verbunden sein. Der Antrieb kann beispielsweise in Form einer Antriebswelle mit geeigneter Übersetzung vorliegen. Wenn das Etikettieraggregat mehr als einen Etikettentransferzylinder aufweist, kann jeder Etikettentransferzylinder mit einem separaten Antrieb verbunden sein oder zwei oder mehrere Etikettentransferzylinder können mit genau einem gemeinsamen Antrieb verbunden sein.

Der Gegendruckzylinder und/oder der Etikettentransferzylinder und/oder der Applikationszylinder können eine perforierte Oberfläche haben und jeweils an eine Unterdruckquelle angeschlossen sein. Dies ermöglicht, dass die Etiketten unabhängig von der Beleimung auf dem jeweiligen Zylinder gehalten werden können, insbesondere wenn die Seite, die der Zylinderoberfläche zugewandt ist, nicht beleimt ist.

Der Gegendruckzylinder, der Etikettentransferzylinder und der Applikationszylinder können (parallel zur Zylinderachse) in Sektoren unterteilt sein, wobei jeder Sektor zum Halten bzw. Übergeben genau eines Etiketts vorgesehen ist.

Der erste Antrieb und der zweite Antrieb können derart ausgebildet sein, dass der Etikettentransferzylinder und der Applikationszylinder synchron rotieren. Mit anderen Worten können der Etikettentransferzylinder und der Applikationszylinder derart rotieren, dass beim Übergeben eines Etiketts ein Sektor des Etikettentransferzylinders und ein Sektor des Applikationszylinders gleichzeitig den Übergabebereich durchlaufen. Der Etikettentransferzylinder und der Applikationszylinder rotieren also derart, dass die jeweiligen Sektoren den Übergabebereich nicht zeitversetzt durchlaufen. Damit rotieren der Etikettentransferzylinder und der Applikationszylinder derart, dass die Grenzen der Sektoren gleichzeitig den Übergabebereich durchlaufen. Der Übergabebereich ist der Bereich, in dem ein Etikett von dem Etikettentransferzylinder auf den Applikationszylinder übergeben werden kann.

Der Gegendruckzylinder und/oder der Etikettentransferzylinder und/oder der Applikationszylinder können an eine gemeinsame Unterdruckquelle oder an separate Unterdruckquellen angeschlossen sein. Der Gegendruckzylinder, der Etikettentransferzylinder und der Applikationszylinder können an eine gemeinsamen Unterdruckquelle derart angeschlossen sein, dass der Unterdruck in jedem der Zylinder separat regulierbar ist, beispielsweise entsprechend des jeweiligen zeitabhängigen Vakuumbedarfs.

Der Durchmesser des Etikettentransferzylinders kann kleiner als der Durchmesser des Gegendruckzylinders oder gleich dem Durchmesser des Gegendruckzylinders sein. Der Durchmesser des Etikettentransferzylinders kann kleiner als der Durchmesser des Applikationszylinders oder gleich dem Durchmesser des Applikationszylinders sein. Insbesondere kann der Durchmesser des Etikettentransferzylinders zwischen 100 mm und 300 mm liegen.

Der Gegendruckzylinder und/oder der Etikettentransferzylinder und/oder der Applikationszylin-der können eine Antihaftbeschichtung aufweisen. Dadurch wird die Haftung des Leims auf der Zylinderoberfläche und damit der Leimabtrag von den Etiketten auf den jeweiligen Zylinder weiter reduziert.

Die Antihaftbeschichtung kann derart ausgebildet sein, dass die Haftung des Leims auf der Zylinderoberfläche im Vergleich zur gleichen Zylinderoberfläche ohne Antihaftbeschichtung verringert ist. Die Antihaftbeschichtung kann in Form einer Plasmabeschichtung ausgebildet sein. Die Oberfläche kann beispielsweise mit Kunststoffen (beispielsweise Fluorcarbone, Polyester, Nylon), Keramik oder Metallen behandelt werden. Beispielsweise kommen in diesem Bereich Plasma-Coatings der Rhenotherm Kunststoffbeschichtungs GmbH, Kempen, Deutschland oder der Plasma Coatings Inc., Middlebury, USA zum Einsatz.

Die Erfindung stellt weiterhin ein Verfahren zum Etikettieren von Behältnissen mit Etiketten aus einem vorbeleimten Etikettenbard gemäß Anspruch 7 bereit, umfassend ein Schneiden eines Etikettenbands zum Erhalten von Etiketten, ein anschließendes Übergeben der Etiketten an einen Applikationszylinder mittels eines Etikettentransferzylinders und ein anschließendes Applizieren der Etiketten auf die Behältnisse mittels des Applikationszylinders.

Das Übergeben der Etiketten an einen Applikationszylinder kann ein Übergeben der Etiketten von der Schneideinrichtung an den Etikettentransferzylinder und ein anschließendes Übergeben der Etiketten vom Etikettentransferzylinder an den Applikationszylinder umfassen. Das Übergeben der Etiketten mittels eines Etikettentransferzylinders kann ein Übergeben der Etiketten von der Schneideinrichtung an einen ersten Etikettentransferzylinder, ein anschließendes Übergeben der Etiketten an einen zweiten Etikettentransferzylinder, ggf. ein anschließendes Übergeben der Etiketten an einen dritten oder weitere Etikettentransferzylinder und ein anschließendes Übergeben der Etiketten an den Applikationszylinder umfassen.

Das Verfahren kann insbesondere unter Verwendung eines der oben beschriebenen Etikettieraggregate ausgeführt werden.

Das Etikettenband kann eine, insbesondere genau eine, beleimte Seite aufweisen. Das Übergeben der Etiketten an den Applikationszylinder kann derart erfolgen, dass die beleimte Seite der Etiketten von der Oberfläche des Applikationszylinders abgewandt ist. Das Übergeben der Etiketten an einen Etikettentransferzylinder, der in Förderrichtung der Etiketten unmittelbar nach der Schneideinrichtung, insbesondere unmittelbar nach einem Gegendruckzylinder, angeordnet ist, kann derart erfolgen, dass die beleimte Seite der Etiketten der Oberfläche des Etikettentransferzylinders zugewandt ist. Die Schneideinrichtung kann einen Gegendruckzylinder umfassen und ein Fördern des Etikettenbands in der Schneideinrichtung umfassen, derart, dass die beleimte Seite des Etikettenbands von der Oberfläche des Gegendruckzylinders abgewandt ist.

Das Verfahren umfasst ein Betreiben des Etikettentransferzylinders mit einer ersten Tangentialgeschwindigkeit und Betreiben des Applikationszylinders mit einer zweiten Tangentialgeschwindigkeit, wobei die erste Tangentialgeschwindigkeit größer ist als eine Fördergeschwindigkeit der Etiketten im Schneidelement, insbesondere größer als eine Tangentialgeschwindigkeit des Gegendruckzylinders, und kleiner der zweiten Tangentialgeschwindigkeit.

Das Verfahren kann ein Halten der Etiketten mittels eines Unterdrucks auf der jeweiligen Zylinderoberfläche und/oder ein Übergeben der Etiketten von einem Zylinder an einen unmittelbar danach angeordneten Zylinder mittels des Unterdrucks umfassen.

Insbesondere kann die Zylinderoberflächen des Gegendruckzylinders und/oder des Etikettentransferzylinder und/oder des Applikationszylinders perforiert und an eine Unterdruckquelle angeschlossen sein und das Verfahren kann ein Erzeugen eines Unterdrucks im jeweiligen Zylinder, insbesondere im Bereich der Perforierungen, umfassen.

Der Gegendruckzylinder, der Etikettentransferzylinder und der Applikationszylinder können an eine gemeinsamen Unterdruckquelle angeschlossen sein und das Verfahren kann ein separates Regulieren des Unterdrucks in jedem der Zylinder, beispielsweise entsprechend des jeweiligen zeitabhängigen Vakuumbedarfs, umfassen.

Das Verfahren kann das Übergeben der Etiketten vom Gegendruckzylinder an den Applikationszylinder mittels mehr als einem Etikettentransferzylinder umfassen, insbesondere mittels einer geraden oder ungeraden Anzahl von Etikettentransferzylindern. In diesem Fall kann das Betreiben der Zylinder derart erfolgen, dass die Tangentialgeschwindigkeiten der Zylinder in Förderrichtung zunehmen, wobei der in Förderrichtung vorletzte Zylinder mit einer Tangentialgeschwindigkeit kleiner oder gleich der Tangentialgeschwindigkeit des Applikationszylinders betrieben wird.

Das Verfahren kann das Übergeben der Etiketten vom Gegendruckzylinder an den Applikations-zylinder mittels mehr als einem Etikettentransferzylinder umfassen, insbesondere mittels einer geraden oder ungeraden Anzahl von Etikettentransferzylindern. In diesem Fall kann das Betreiben der Zylinder derart erfolgen, dass jeweils ein Zylinder bei dem die beleimte Seite der Etiketten der Zylinderoberfläche zugewandt ist mit im Wesentlichen oder genau gleicher Tangentialgeschwindigkeit betrieben wird wie der unmittelbar danach angeordnete Zylinder.

Weitere Merkmale und Vorteile werden nachfolgend anhand der beispielhaften Figuren erläutert. Dabei zeigt:
- Figur 1: eine schematische, nicht maßstabsgetreue Darstellung eines ersten Ausführungsbeispiels;
- Figur 2: eine schematische, nicht maßstabsgetreue Darstellung eines zweiten Ausführungsbeispiels.

In einem ersten Ausführungsbeispiel, wie in Figur 1 gezeigt, umfasst das Etikettieraggregat 100 zwei Etikettenbandrollen 101 und 102 mit Etikettenband 103. Die Etikettenbänder von beiden Etikettenbandrollen 101 und 102 werden sukzessive durch eine Spleißeinrichtung 104 geführt, so dass sie zu einem Quasi-Endlosband gespleißt werden können, um einen Dauerbetrieb des Etikettieraggregats zu ermöglichen. Anschließend wird das Etikettenband 103 über einen Rollenbandpuffer 105 geführt und mittels einer Spurregeleinrichtung 106 und einer Etikettenband-Fördereinheit 107 positionsgenau in eine Schneideinrichtung 108 geführt. Zwischen den Etikettenbandrollen 101 und 102 und der Spleißeinrichtung 104 sind Umlenkrollen 109 bzw. 110 vorgesehen, um einen optimalen Winkel beim Abrollen des Etikettenbands 103 von den Etikettenbandrollen 101 bzw. 102 und beim Einführen in die Spleißeinrichtung 104 sicherzustellen. Des Weiteren ist ein Vakuumspanner 111 vorgesehen, der beim Auftreten einer Behältnis-Lieferlücke das Etikettenband 103 temporär fixieren kann, damit es den Bandlaufweg nicht verlässt und keine störenden Schlaufen bilden kann.

Die Schneideinrichtung 108 umfasst ein Schneidelement 112, beispielsweise ein Messer oder einen Schneidzylinder, und einen rotierbaren Gegendruckzylinder 113, der beim Schneiden einen Gegendruck gegen das Schneidelement 112 herstellt. In Förderrichtung 114 unmittelbar nach dem Gegendruckzylinder 113 ist ein Etikettentransferzylinder 115 angeordnet. In Förderrichtung unmittelbar nach dem Etikettentransferzylinder 115 ist der Applikationszylinder 116 angeordnet.

Der Gegendruckzylinder 113, der Etikettentransferzylinder 115 und der Applikationszylinder 116 sind (parallel zur Zylinderachse) in Sektoren unterteilt, wobei jeder Sektor zum Halten bzw. Übergeben genau eines Etiketts 118 vorgesehen ist.

Der Durchmesser des Gegendruckzylinders 113 beträgt in diesem Beispiel 250 mm. Der Gegendruckzylinder kann auch andere Durchmesser haben, beispielsweise zwischen 100 mm und 500 mm.

In diesem Beispiel hat der Etikettentransferzylinder 115 einen Durchmesser von 125 mm. Der Durchmesser des Etikettentransferzylinders 115 kann auch andere Werte haben. Zum Beispiel kann der Wert des Durchmessers kann zwischen 100 mm und 300 mm liegen, beispielsweise bei 250 mm.

Der Durchmesser des Applikationszylinders 116 beträgt in diesem Beispiel 360 mm. Der Applikationszylinder 116 ist in 4 Sektoren unterteilt, ist für Etikettenlängen zwischen 172 mm und 329 mm geeignet und kann derart betrieben werden, dass zwischen 7000 und 32000 Etiketten pro Stunde appliziert werden können.

Der Applikationszylinder kann alternativ einen anderen Durchmesser haben und/oder in eine andere Anzahl von Sektoren unterteilt sein. Je nach Durchmesser und Anzahl der Sektoren ist der Applikationszylinder für verschiedene Etikettenlängen und verschiedene Leistungen (in Etiketten pro Stunde) geeignet.

Beispielsweise kann der Durchmesser des Applikationszylinders 116 auch 500 mm betragen und in 2 bis 6 Sektoren unterteilt sein. Ein solcher Applikationszylinder ist für Etikettenlängen von 172 mm bis 330 mm geeignet und kann derart betrieben werden, dass zwischen 7000 und 66000 Etiketten pro Stunde appliziert werden können.

Ein vorbeleimtes Etikettenband 103 mit genau einer beleimten Seite 117 wird in der Schneideinrichtung 108 über den Gegendruckzylinder 113 gefördert, wobei die beleimte Seite 117 von der Oberfläche des Gegendruckzylinders 113 abgewandt ist. Das Schneidelement 112 schneidet das Etikettenband 103 zum Erhalten von Etiketten 118. Die Etiketten werden also in der Schneideinrichtung vereinzelt. Handelt es sich bei dem Schneidelement 112 um einen Schneidzylinder, kann dieser Schneidzylinder mit einer variablen Tangentialgeschwindigkeit betrieben werden, so dass das Etikettenband 103 in Etiketten 118 verschiedener Längen geschnitten werden kann.

Die Etiketten 118 werden mittels eines Vakuums auf dem Gegendruckzylinder 113 gehalten. Der Gegendruckzylinder 113 hat eine perforierte Oberfläche und ist an eine Unterdruckquelle angeschlossen. Nach dem Schneiden werden die Etiketten 118 an den in Förderrichtung 114 nach der Schneideinrichtung 108 angeordneten Etikettentransferzylinder 115 übergeben, wobei die beleimte Seite 117 der Zylinderoberfläche des Etikettentransferzylinders 115 zugewandt ist. Anschließend werden die Etiketten 118 an den Applikationszylinder 116 übergeben, wobei die beleimte Seite 117 von der Oberfläche des Applikationszylinders 116 abgewandt ist. Hierbei werden die Etiketten 118 ebenfalls mittels eines Vakuums auf dem Applikationszylinder 116 mit perforierter Oberfläche gehalten. Die Etiketten 118 werden nun vom Applikationszylinder 116 auf Behältnisse 119, beispielsweise Flaschen, appliziert.

Der Etikettentransferzylinder 115 und der Applikationszylinder 116 sind in diesem Beispiel mit einem gemeinsamen Antrieb mit fester Übersetzung verbunden. Der Etikettentransferzylinder 115 wird mit einer kleineren Tangentialgeschwindigkeit betrieben als der Applikationszylinder 116. Außerdem wird der Gegendruckzylinder 113 mit einer kleineren Tangentialgeschwindigkeit betrieben als der Applikationszylinder 116, um dem jeweiligen Prozessschritt (Schneiden bzw. Applizieren) angepasst zu sein, und so, dass kein Etikettenstau entsteht. Die Geschwindigkeiten sind außerdem so gewählt, dass die Zylinder synchron rotieren.

Nachdem genau ein Etikettentransferzylinder 115 in Förderrichtung nach dem Gegendruckzylinder 113 und vor dem Applikationszylinder 116 angeordnet ist, ist die beleimte Seite der Etiketten von der Zylinderoberfläche des Gegendruckzylinders 113 abgewandt. Somit wird unabhängig von der Geschwindigkeitsdifferenz zwischen dem Gegendruckzylinder 113 und dem Etikettentransferzylinder 115 vermieden, dass Leimabtrag auf dem Gegendruckzylinder 113 erfolgt. Die Geschwindigkeitsdifferenz zwischen dem Etikettentransferzylinder 115 und dem Applikationszylinder 116 ist kleiner als die Geschwindigkeitsdifferenz zwischen dem Gegendruckzylinder 113 und dem Applikationszylinder, so dass der Leimabtrag von der der Zylinderoberfläche des Etikettentransferzylinders 115 zugewandten beleimten Seite 117 der Etiketten 118 auf den Etikettentransferzylinder 115 geringer ist als der Leimabtrag ohne Etikettentransferzylinder 115 (auf dem Gegendruckzylinder 113) wäre. Eine kleine Geschwindigkeitsdifferenz von Applikationszylinder 116 und Etikettentransferzylinder 115 ermöglicht wenig Leimabtrag auf den Etikettentransferzylinder 115. Grundsätzlich ist auch eine andere ungerade Anzahl von Etikettentransferzylindern möglich, beispielsweise drei. Ein derart ausgebildetes Etikettieraggregat hat einen analogen Effekt.

Im Allgemeinen wird durch das Betreiben des Gegendruckzylinders 113, des Etikettentransferzylinders 115 und des Applikationszylinders 116 insbesondere mit den oben beschriebenen relativen Geschwindigkeiten die mechanische Belastung bei den einzelnen Übergabeschritten reduziert. Beispiele für eine solche Belastung ist das Ziehen an den Etiketten beim Übergeben an einen schneller rotierenden Zylinder oder die Reibung, die entsteht, wenn die beleimte Seite der Etiketten einer Zylinderoberfläche zugewandt ist und von dieser von einem schneller rotierenden Zylinder weggezogen wird.

Ein zweites Ausführungsbeispiel ist in Figur 2 gezeigt. Gleiche Elemente in Figur 1 und Figur 2 haben gleiche Bezugszeichen, wobei die erste Stelle der Bezugszeichen von Figur 1 um Eins erhöht wird. Das Etikettieraggregat 200 aus dem zweiten Ausführungsbeispiel umfasst zwei Etikettentransferzylinder 215_1 bzw. 215_2 mit perforierter Oberfläche, die in Förderrichtung 214 nach dem Gegendruckzylinder 213 und vor dem Applikationszylinder 216 angeordnet sind. In dieser Konfiguration ist die beleimte Seite 217 des Etikettenbands 203 der Zylinderoberfläche des Gegendruckzylinders 213 zugewandt und der unmittelbar nach dem Gegendruckzylinder 213 angeordnete erste Etikettentransferzylinder 215_1 wird mit einer Tangentialgeschwindigkeit betrieben, die größer als die Tangentialgeschwindigkeit des Gegendruckzylinders 213 und kleiner als die Tangentialgeschwindigkeit ist, mit der der zweite Etikettentransferzylinder 215_2 betrieben wird. Die Tangentialgeschwindigkeit mit der der zweite Etikettentransferzylinder 215_2 betrieben wird ist kleiner als die Tangentialgeschwindigkeit, mit der der Applikationszylinder 216 betrieben wird. Grundsätzlich ist auch eine andere gerade Anzahl von Etikettentransferzylindern möglich. Ein derart ausgebildetes Etikettieraggregat hat einen analogen Effekt.

Das Etikettieraggregat 200 aus dem zweiten Ausführungsbeispiel umfasst des Weiteren ein Leimwerk 220 mit einer Leimwalze 221, der Kein Teil der Erfindung ist. In der Figur ist eine Aktivstellung gezeigt, in der der Leim von der Leimwalze 221 vor der Schneideinrichtung 208 auf das Etikettenband 203 übertragen werden kann. Des Weiteren ist eine Passivstellung der Leimwalze 221 angedeutet. Je nach Bedarf kann die Leimwalze 221 in die Aktivstellung oder in die Passivstellung gebracht werden. Das Leimwerk 220 kann beispielsweise ein Leimwerk sein, wie es in der noch nicht veröffentlichten Patentschrift DE 10 2012 200 826 beschrieben ist. Das Leimwerk 220 kann auch an anderen Stellen im Etikettieraggregat 200 vorgesehen sein.

In den oben beschriebenen Ausführungsbeispielen sind die Komponenten, die in Förderrichtung 114 bzw. 214 vor der Etikettenbandfördereinheit 107 bzw. 207 angeordnet sind, von untergeordneter Bedeutung. Eine oder mehrere der in Förderrichtung 114 bzw. 214 vor der Etiketten-bandfördereinheit 107 bzw. 207 angeordnete Komponenten des Etikettieraggregats 100 bzw. 200 können weggelassen oder durch andere Komponenten ersetzt werden oder anders angeordnet sein. Beispielsweise können die Etikettenbandrolle 102 bzw. 202, die zugehörige Umlenkrolle 110 bzw. 210 und die Spleißeinrichtung 104 bzw. 204 weggelassen werden. Die Umlenkrolle 109 bzw. 209 kann je nach Anordnung der Etikettenbandrolle 101 bzw. 201 weggelassen werden. Das Leimwerk 220 aus dem zweiten Ausführungsbeispiel kann ebenfalls weggelassen werden.

Die Schneideinrichtung in den obigen Ausführungsbeispielen muss nicht zwingend einen Gegendruckzylinder umfassen. Alternativ kann ein ebenes Gegendruckelement, beispielsweise ein Laufband, zum Einsatz kommen. Statt der Tangentialgeschwindigkeit des Gegendruckzylinders müsste dann ggf. die Fördergeschwindigkeit des Etikettenbands bzw. der Etiketten in der Schneideinrichtung berücksichtigt werden.

## Patentansprüche

1. Etikettieraggregat (100; 200) zum Etikettieren von Behältnissen (119; 219) mit Etiketten - (118; 218) aus einem vorbeleimten Etikettenband (103; 203), umfassend
eine Etikettenband-Fördereinheit (107; 207) zum Fördern des vorbeleimten Etikettenbands (103; 203),
eine Schneideinrichtung (108; 208) zum Schneiden des Etikettenbands (103; 203) zum Erhalten von Etiketten (118; 218), **dadurch gekennzeichnet, dass** die Schneideinrichtung (108; 208) ein Schneidelement (112; 212) und einen rotierbaren Gegendruckzylinder (113; 213) umfasst, und dass das Etikettieraggregat weiterhin Folgendes umfasst : einen rotierbaren Etikettentransferzylinder (115; 215_1; 215_2) und
einen rotierbaren Applikationszylinder (116; 216) zum Applizieren der Etiketten (118; 218) auf die Behältnisse,
wobei der Etikettentransferzylinder (115; 215_1; 215_2) in Förderrichtung (114; 214) der Etiketten (118; 218) nach der Schneideinrichtung (108; 208) und vor dem Applikationszylinder (116; 216) angeordnet ist, und die beleimte Seite (117;217) der Etiketten der Oberfläche eines der Förderelemente Gegendruckhzylinder (113;213) oder Etikettentransferzylinder (115;215_1;215_2) zugewandt ist, und
einen ersten Antrieb zum Betreiben des Etikettentransferzylinders (115; 215_1; 215_2) mit einer ersten Tangentialgeschwindigkeit und einen zweiten Antrieb zum Betreiben des Applikationszylinders (116; 216) mit einer zweiten Tangentialgeschwindigkeit, wobei der erste und der zweite Antrieb derart ausgebildet sind, dass die erste Tangentialgeschwindigkeit größer ist als eine Fördergeschwindigkeit (114; 214) der Etiketten (118; 218) in der Schneideinrichtung (108; 208) und kleiner als die zweite Tangentialgeschwindigkeit.

2. Etikettieraggregat (100; 200) nach Anspruch 1, wobei der Etikettentransferzylinder (115; 215_1; 215_2) in Förderrichtung (114; 214) der Etiketten (118; 218) unmittelbar nach der Schneideinrichtung (108; 208) und/oder unmittelbar vor dem Applikationszylin-der (116; 216) angeordnet ist.

3. Etikettieraggregat (100; 200) nach einem der vorangegangenen Ansprüche wobei der Etikettentransferzylinder (115; 215_1; 215_2) und der Applikationszylinder (116; 216) mit genau einem gemeinsamen Antrieb verbunden sind.

4. Etikettieraggregat (100; 200) nach einem der Ansprüche 1 bis 3, wobei der Gegendruckzylinder (113; 213) und/oder der Etikettentransferzylinder (115; 215_1; 215_2) und/oder der Applikationszylinder (116; 216) eine perforierte Oberfläche haben und jeweils an eine Unterdruckquelle angeschlossen sind.

5. Etikettieraggregat (100; 200) nach einem der Ansprüche 1 bis 4, wobei der Durchmesser des Etikettentransferzylinders (115; 215_1; 215_2) kleiner oder gleich dem Durchmesser des Gegendruckzylinders (113; 213) und/oder des Applikationszylinders (116; 216) ist.

6. Etikettieraggregat (100; 200) nach einem der Ansprüche 1 bis 5, wobei der Gegendruckzylinder (113; 213) und/oder der Etikettentransferzylinder (115; 215_1; 215_2) und/oder der Applikationszylinder (116; 216) eine Antihaftbeschichtung aufweisen.

7. Verfahren zum Etikettieren von Behältnissen (119) mit Etiketten aus einem vorbeleimten Etikettenband (103; 203), umfassend
Schneiden des vorbeleimten Etikettenbands (103; 203) zum Erhalten von Etiketten (118; 218) mittels einer Schneideinrichtung (108, 208), wobei die Schneideinrichtung einem Gegendruckzylinder (113;213) umfasst,
anschließendes Übergeben der Etiketten (118; 218) an einen Applikationszylinder (116; 216) mittels eines Etikettentransferzylinders (115; 215_1; 215_2),
anschließendes Applizieren der Etiketten (118; 218) auf die Behältnisse (119) mittels eines Applikationszylinders (116; 216), wobei die beleimte Seite (117;217) der Etiketten der Oberfläche eines der Förderelemente Gegendrackzylinder (113;213) der Etikettentransferzylinder (115;215_1;215_2) zugewandt ist,
des Weiteren umfassend Betreiben des Etikettentransferzylinders (115; 215_1; 215_2) mit einer ersten Tangentialgeschwindigkeit und Betreiben des Applikationszylinders (116; 216) mit einer zweiten Tangentialgeschwindigkeit, wobei die erste Tangentialgeschwindigkeit größer ist als eine Fördergeschwindigkeit der Etiketten (118; 218) in der Schneideinrichtung (108, 208) und kleiner oder gleich der zweiten Tangentialgeschwindigkeit.

8. Verfahren nach Anspruch 7, wobei das Etikettenband (103; 203) eine beleimte Seite (117;217) aufweist und wobei das Übergeben der Etiketten (118; 218) an einen Etikettentransferzylinder (115; 215_1; 215_2), der in Förderrichtung (114;214) der Etiketten (118; 218) unmittelbar nach der Schneideinrichtung (108; 208), derart erfolgt, dass die beleimte Seite der Etiketten (118; 218) der Oberfläche des Etikettentransferzylinders (115; 215_1; 215_2) zugewandt ist.

9. Verfahren nach Anspruch 7 oder 8, wobei das Etikettenband (103; 203) eine beleimte Seite (117; 217) aufweist und ein Fördern des Etikettenbands (103; 203) in der Schneideinrichtung derart, dass die beleimte Seite (117; 217) des Etikettenbands (103; 203) von der Oberfläche des Gegendruckzylinders (113; 213) abgewandt ist

10. Verfahren nach einem der Ansprüche 7 bis 9, umfassend Halten der Etiketten (118; 218) mittels eines Unterdrucks auf der jeweiligen Zylinderoberfläche und/oder Übergeben der Etiketten (118; 218) von einem Zylinder auf einen unmittelbar danach angeordneten Zylinder mittels des Unterdrucks.

11. Verfahren nach einem der Ansprüche 7 bis 10, umfassend
Übergeben der Etiketten (118; 218) vom Gegendruckzylinder (113; 213) an den Applikationszylinder (116; 216), mittels mehr als einem Etikettentransferzylinder (115; 215_1; 215_2) und das Betreiben der Zylinder (113; 213; 115; 215_1; 215_2; 116; 216) derart, dass die Tangentialgeschwindigkeiten der Zylinder (113; 213; 115; 215_1; 215_2; 116; 216) in Förderrichtung (114; 214) zunehmen, wobei der in Förderrichtung (114; 214) vorletzte Zylinder mit einer Tangentialgeschwindigkeit kleiner oder gleich der Tangentialgeschwindigkeit des Applikationszylinder (116; 216) betrieben wird.

## Claims

1. A labeling unit (100; 200) for labeling containers (119; 219) with labels (118; 218) from a pre-glued label tape (103; 203), comprising
a label-tape conveying unit (107; 207) for conveying the pre-glued label tape (103; 203),
a cutting device (108; 208) for cutting the label tape (103; 203) for obtaining labels (118; 218),
**characterized in that**
the cutting device (108; 208) comprises a cutting element (112; 212) and a rotatable counter-pressure cylinder (113; 213) and that the labeling unit further comprises the following:
a rotatable label transfer cylinder (115; 215_1; 215_2) and
a rotatable application cylinder (116; 216) for applying the labels (118; 218) to the containers,
wherein the label transfer cylinder (115; 215_1; 215_2) is arranged in conveying direction (114; 214) of the labels (118; 218) after the cutting device (108; 208) and before the application cylinder (116; 216), and the glued side (117; 217) of the labels faces the surface of one of the conveying elements counter-pressure cylinder (113; 213) or label transfer cylinder (115; 215_1; 215_2), and
a first drive for operating the label transfer cylinder (115; 215_1; 215_2) with a first tangential velocity and a second drive for operating the application cylinder (116; 216) with a second tangential velocity, wherein the first and the second drive are designed such that the first tangential velocity is higher than a conveying speed (114; 214) of the labels (118; 218) in the cutting device (108; 208) and lower than the second tangential velocity.

2. The labeling unit (100; 200) according to claim 1, wherein the label transfer cylinder (115; 215_1; 215_2) is arranged in conveying direction (114; 214) of the labels (118; 218) directly after the cutting device (108; 208) and/or directly before the application cylinder (116; 216).

3. The labeling unit (100; 200) according to any one of the preceding claims, wherein the label transfer cylinder (115; 215_1; 215_2) and the application cylinder (116; 216) are connected to exactly one common drive.

4. The labeling unit (100; 200) according to any one of claims 1 to 3, wherein the counter-pressure cylinder (113; 213) and/or the label transfer cylinder (115; 215_1; 215_2) and/or the application cylinder (116; 216) have a perforated surface and are each connected to a negative pressure source.

5. The labeling unit (100; 200) according to any one of claims 1 to 4, wherein the diameter of the label transfer cylinder (115; 215_1; 215_2) is smaller than or equal to the diameter of the counter-pressure cylinder (113; 213) and/or of the application cylinder (116; 216).

6. The labeling unit (100, 200) according to any one of claims 1 to 5, wherein the counter-pressure cylinder (113; 213) and/or the label transfer cylinder (115; 215_1; 215_2) and/or the application cylinder (116; 216) comprise an anti-adhesive coating.

7. A method for labeling containers (119) with labels from a pre-glued label tape (103; 203), comprising
cutting the pre-glued label tape (103; 203) for obtaining labels (118; 218) by means of a cutting device (108; 208), wherein the cutting device comprises a counter-pressure cylinder (113; 213),
subsequently transferring the labels (118; 218) to an application cylinder (116; 216) by means of a label transfer cylinder (115; 215_1; 215_2),
subsequently applying the labels (118; 218) to the containers (119) by means of an application cylinder (116; 216), wherein the glued side (117; 217) of the labels faces the surface of one of the conveying elements counter-pressure cylinder (113; 213) or label transfer cylinder (115; 215_1; 215_2),
further comprising operating the label transfer cylinder (115; 215_1; 215_2) with a first tangential velocity and operating the application cylinder (116; 216) with a second tangential velocity, wherein the first tangential velocity is higher than a conveying speed of the labels (118; 218) in the cutting device (108; 209) and lower than or equal to the second tangential velocity.

8. The method according to claim 7, wherein the label tape (103; 203) comprises a glued side (117; 217) and wherein the transfer of the labels (118; 218) to a label transfer cylinder (115; 215_1; 215_2) is carried out in conveying direction (114; 214) of the labels (118; 218) directly after the cutting device (108; 208) such that the glued side of the labels (118; 218) faces the surface of the label transfer cylinder (115; 215_1;215_2).

9. The method according to claim 7 or 8, wherein the label tape (103; 203) comprises a glued side (117; 217) and a conveying of the label tape (103; 203) in the cutting direction in such a manner that the glued side (117; 217) of the label tape (103; 203) faces away from the surface of the counter-pressure cylinder (113; 213).

10. The method according to any one of claims 7 to 9, comprising holding the labels (118; 218) by means of a negative pressure on the respective cylinder surface and/or transferring the labels (118; 218) from a cylinder to a cylinder arranged directly thereafter by means of the negative pressure.

11. The method according to any one of claims 7 to 10, comprising
transferring the labels (118; 218) from the counter-pressure cylinder (113; 213) to the application cylinder (116; 216) by means of more than one label transfer cylinder (115; 215_1; 215_2) and operating the cylinders (113; 213; 115; 215_1; 215_2; 116; 216) such that the tangential velocities of the cylinders (113; 213; 115; 215_1; 215_2; 116; 216) are increasing in conveying direction (114; 214), wherein the cylinder which is the last but one in conveying direction (114; 214) is operated with a tangential velocity lower than or equal to the tangential velocity of the application cylinder (116; 216).

## Revendications

1. Groupe ou module d'étiquetage (100; 200) destiné à étiqueter des récipients ou contenants (119; 219) à l'aide d'étiquettes (118; 218) en provenance d'une bande d'étiquettes (103; 203) préencollée, comprenant
une unité de transport de bande d'étiquettes (107; 207) pour transporter la bande d'étiquettes (103; 203) préencollée,
un dispositif de coupe (108; 208) destiné à couper la bande d'étiquettes (103; 203) en vue d'obtenir des étiquettes (118; 218),
**caractérisé en ce que** le dispositif de coupe (108; 208) comprend un élément de coupe (112; 212) et un cylindre de contre-pression (113; 213) rotatif, et **en ce que**, par ailleurs, le groupe d'étiquetage comprend :
un cylindre de transfert d'étiquette (115; 215_1; 215_2) rotatif, et
un cylindre d'application (116; 216) rotatif destiné à appliquer les étiquettes (118; 218) sur les contenants,
le cylindre de transfert d'étiquette (115; 215_1; 215_2) étant agencé, en se référant à la direction de transport (114; 214) des étiquettes (118; 218), après le dispositif de coupe (108; 208) et avant le cylindre d'application (116; 216), et le côté encollé (117; 217) des étiquettes étant dirigé vers l'un des éléments de transport parmi le cylindre de contre-pression (113; 213) ou le cylindre de transfert d'étiquette (115; 215_1; 215_2),
et un premier entraînement pour faire fonctionner le cylindre de transfert d'étiquette (115; 215_1; 215_2) avec une première vitesse tangentielle et un deuxième entraînement pour faire fonctionner le cylindre d'application (116; 216) avec une deuxième vitesse tangentielle, le premier et le deuxième entraînement étant conçus de manière à ce que la première vitesse tangentielle soit supérieure à une vitesse de transport (114; 214) des étiquettes (118; 218) dans le dispositif de coupe (108; 208), et inférieure à la deuxième vitesse tangentielle.

2. Groupe d'étiquetage (100; 200) selon la revendication 1, dans lequel le cylindre de transfert d'étiquette (115; 215_1; 215_2) est agencé, en se référant à la direction de transport (114; 214) des étiquettes (118; 218), directement après le dispositif de coupe (108; 208) et/ou directement avant le cylindre d'application (116; 216).

3. Groupe d'étiquetage (100; 200) selon l'une des revendications précédentes, dans lequel le cylindre de transfert d'étiquette (115; 215_1; 215_2) et le cylindre d'application (116; 216) sont reliés à exactement un entraînement commun.

4. Groupe d'étiquetage (100; 200) selon l'une des revendications 1 à 3, dans lequel le cylindre de contre-pression (113; 213) et/ou le cylindre de transfert d'étiquette (115; 215_1; 215_2) et/ou le cylindre d'application (116; 216) possèdent une surface perforée et sont raccordés chacun respectivement à une source de dépression.

5. Groupe d'étiquetage (100; 200) selon l'une des revendications 1 à 4, dans lequel le diamètre du cylindre de transfert d'étiquette (115; 215_1; 215_2) est inférieur ou égal au diamètre du cylindre de contre-pression (113; 213) et/ou du cylindre d'application (116; 216).

6. Groupe d'étiquetage (100; 200) selon l'une des revendications 1 à 5, dans lequel le cylindre de contre-pression (113; 213) et/ou le cylindre de transfert d'étiquette (115; 215_1; 215_2) et/ou le cylindre d'application (116; 216) présentent un revêtement anti-adhérent.

7. Procédé pour étiqueter des récipients ou contenants (119) à l'aide d'étiquettes en provenance d'une bande d'étiquettes (103; 203) préencollée, comprenant
la coupe de la bande d'étiquettes (103; 203) préencollée en vue d'obtenir des étiquettes (118; 218), au moyen d'un dispositif de coupe (108; 208), le dispositif de coupe comprenant un cylindre de contre-pression (113; 213),
puis le transfert des étiquettes (118; 218) à un cylindre d'application (116; 216) au moyen d'un cylindre de transfert d'étiquette (115; 215_1; 215_2),
puis l'application des étiquettes (118; 218) sur les contenants (119) au moyen d'un cylindre d'application (116; 216), le côté encollé (117; 217) des étiquettes étant dirigé vers l'un des éléments de transport parmi le cylindre de contre-pression (113; 213) ou le cylindre de transfert d'étiquette (115; 215_1; 215_2),
et comprenant, par ailleurs, le fonctionnement du cylindre de transfert d'étiquette (115; 215_1; 215_2) avec une première vitesse tangentielle et le fonctionnement du cylindre d'application (116; 216) avec une deuxième vitesse tangentielle, la première vitesse tangentielle étant supérieure à une vitesse de transport des étiquettes (118; 218) dans le dispositif de coupe (108; 208), et inférieure ou égale à la deuxième vitesse tangentielle.

8. Procédé selon la revendication 7, d'après lequel la bande d'étiquettes (103; 203) présente un côté encollé (117; 217), et d'après lequel le transfert des étiquettes (118; 218) à un cylindre de transfert d'étiquette (115; 215_1; 215_2), qui, en se référant à la direction de transport (114; 214) des étiquettes (118; 218), se situe directement après le dispositif de coupe (108; 208), est effectué de manière telle que le côté encollé des étiquettes (118; 218) soit dirigé vers la surface du cylindre de transfert d'étiquette (115; 215_1; 215_2).

9. Procédé selon la revendication 7 ou la revendication 8, d'après lequel la bande d'étiquettes (103; 203) présente un côté encollé (117; 217), et un transport de la bande d'étiquettes (103; 203) s'effectue de manière telle dans le dispositif de coupe, que le côté encollé (117; 217) de la bande d'étiquettes (103; 203) soit situé du côté opposé à celui dirigé vers la surface du cylindre de contre-pression (113; 213).

10. Procédé selon l'une des revendications 7 à 9, comprenant le maintien des étiquettes (118; 218), au moyen d'une dépression, sur la surface de cylindre respective, et/ou le transfert des étiquettes (118; 218) d'un cylindre à un cylindre directement suivant au moyen d'une dépression.

11. Procédé selon l'une des revendications 7 à 10, comprenant
le transfert des étiquettes (118; 218) du cylindre de contre-pression (113; 213) au cylindre d'application (116; 216) à l'aide de plus d'un cylindre de transfert d'étiquette (115; 215_1; 215_2), et le fonctionnement des cylindres (113; 213; 115; 215_1; 215_2; 116; 216) de façon telle que les vitesses tangentielles des cylindres (113; 213; 115; 215_1; 215_2; 116; 216) augmentent dans la direction de transport (114; 214), l'avant dernier cylindre, en se référant à la direction de transport (114; 214), fonctionnant avec une vitesse tangentielle inférieure ou égale à la vitesse tangentielle du cylindre d'application (116; 216).
